# EUROPÄISCHE PATENTANMELDUNG

(11) **EP 0 153 754 A2**
(43) Veröffentlichungstag der Anmeldung: **04.09.1985**
(21) Anmeldenummer: 85102264.0
(22) Anmeldetag: 28.02.1985
(51) Int. Cl.: B02C 15/16, B02C 7/00

(54) **Vorrichtung zum Zerkleinern von hartem Gut**

(30) Priorität: 28.02.1984 BG 64465/84
(71) Anmelder: N I I po TSCHERNA METALURGIA, 1770 Sofia (BG)
(72) Erfinder: Genev, Ivan Vassilev, Sofia (BG); Bagarov, Stefan Todorov, Sofia (BG); Drakaliiski, Boris Yordanov, Sofia (BG)
(74) Vertreter: Finck, Dieter, Dr.Ing.

(57) **Zusammenfassung**

In einem Gehäuse ist ein scheibenförmiger Körper (4) mit vertikaler Achse (20) angeordnet, der auf seiner Oberseite eine Vertiefung in Form eines Hohlkegels (7) hat. In den Hohlkegel (7) ragt ein oben am Gehäuse (2) festgelegter Kegel (4), dessen Achse (21) zu der des Hohlkegels (7) so geneigt ist, daß zwischen den beiden Mantelflächen des Kegels (4) und des Hohlkegels (7) eine Zerkleinerungszone (18) gebildet wird, die einen krummlinigen hornförmigen EIntrittswinkel aufweist und deshalb neben dem Brechen des Gutes auch ein Mahlen des Gutes ermöglicht, da dieses auch dann, wenn das Gut einen niedrigen Reibungsfaktor hat, einwandfrei gegriffen werden kann. Der obere Kegel (4) ist so sinstellbar, daß die Zerkleinerungszone (18) im Achsschnitt parallele Mantellinien oder unter einem spitzen Winkel aufeinander zu laufende Mantellinien aufweisen kann, wobei der spitze Winkel im Basisbereich oder im Bereich der Spitzen des Kegels (8) und des Hohlkegels (7) liegen kann, die mit gleicher Drehrichtung angetrieben werden.

## Beschreibung

Die Erfindung betrifft eine Vorrichtung zum Zerkleinern von hartem Gut mit einem unteren scheibenförmigen Körper, der durch einen Antrieb um eine vertikale Achse drehbar ist, mit einem oberen geraden Kegel, dessen Spitze dem scheibenförmigen Körper zugewandt ist und dessen Achse zur Achse des scheibenförmigen Körpers unter Bildung eines Zerkleinerungsbereichs zwischen der Oberfläche des scheibenförmigen Körpers und seiner Kegelfläche geneigt ist, mit einem Antrieb zum Drehen des oberen Kegels in der Drehrichtung des unteren scheibenförmigen Körpers, mit einer Einrichtung zum Verschieben des oberen Kegels längs seiner Achse und mit einem den oberen Kegel und den unteren scheibenförmigen Körper umschließenden Gehäuse, in welchem ein Einlaß für das zu zerkleinernde Gut auf der Oberseite und ein Auslaß für das zerkleinerte Gut auf der Unterseite.vorgesehen ist.

Eine solche, aus der DE-A-26 06 485 bekannte Vorrichtung dient zum Brechen von hartem Gut mit niedrigem Reibwert, wie es in der Bergbaugrundstoffindustrie, im Bauweisen und in der Keramik benötigt wird. Der scheibenförmige Körper hat dabei eine horizontale Fläche, die auf der der Gutzuführung gegenüberliegenden Seite mit der Kegelfläche des oberen Kegels einen Brechspalt bildet, dessen Größe ausgehend von der gewünschten Brechgröße des zerkleinerten Guts eingestellt wird, wobei der Kegel eine achsparallele Federung zulassend gelagert ist.

Mit der bekannten Vorrichtung läßt sich zwar das Gut brechen, jedoch nicht greifen und mahlen, insbesondere wenn das Gut einen geringen Reibungsfaktor hat, da der Eintrittswinkel für das Gut in den Zerkleinerungsbereich zwischen der Kegelmantelfläche und der Scheibenebene auf einer Seite eine ovale Kontur und auf der anderen Seite eine gerade Kontur hat.

Die der Erfindung zugrunde liegende Aufgabe besteht nun darin, die Vorrichtung der eingangs genannten Art so auszubilden, daß sich mit ihr hartes zu zerkleinerndes Gut, auch wenn dieses einen niedrigen Reibungswert hat, nicht nur brechen sondern auch mahlen läßt.

Diese Aufgabe wird ausgehend von der Vorrichtung der eingangs genannten Art dadurch gelöst,daß in der Oberfläche des scheibenförmigen Körpers eine Vertiefung in Form eines geraden Hohlkegels ausgebildet ist, dessen im Achsschnitt liegender Kegelwinkel sich von dem des oberen Kegels unterscheidet.

Dadurch, daß sich der Zerkleinerungsbereich der erfindungsgemäßen Vorrichtung zwischen den Mantelflächen des Kegels und des Hohlkegels befindet, ergibt sich für das zu zerkleinernde Gut ein krummliniger hornförmiger Eintrittswinkel zwischen zwei ovalen Arbeitszonen der Mantelflächen, was ein zuverlässiges Greifen des zu zerkleinernden Guts, beispielsweise von mineralischen Rohstoffen, und somit ein Brechen und Mahlen des Gutes auch bei hohen Umfangsgeschwindigkeiten von Kegel und Scheibe ermöglicht.

ZweckmäBigerweiee ist der Kegelwinkel des Hohlkegels größer als der des oberen Kegels.

Zur Einstellung des Zerkleinerungsbereiches zwischen den Mantelflächen von Kegel und Hohlkegel derart, daß die Mantellinien im Achsschnitt zueinander parallel oder spitzwinklig verlaufen, wobei die Spitze des spitzen Winkels den Kegelspitzen oder den Basen der Kegel zugewandt sein kann, ist mit dem oberen Kegel eine Einrichtung zum Einstellen des Neigungswinkels seiner Achse zu der vertikalen Achse des scheibenförmigen Körpers mit der Vertiefung in Form eines Hohlkegels verbunden.

Anhand von Zeichnungen wird die Erfindung beispielsweise näher erläutert. Es zeigt:
Fig. 1 eine teilweise axial geschnittene Seitenan-⁻ sicht der Vorrichtung,
Fig. 2 eine axial geschnittene Stirnansicht der Vorrichtung von Fig. 1 und
Fig. 3 und Fig. 4 schematisch im Axialschnitt unterschiedlich ausgebildete Zerkleinerungsbereiche.

Die in Fig. 1 gezeigte Vorrichtung hat ein Gestell 1, das ein Gehäuse 2 trägt, das von einem Deckel 3 abgedeckt ist.

In dem Gehäuse 2 ist ein zylindrischer scheibenförmiger Körper 4 horizontal angeordnet, der mit seiner Unterseite auf einem Lager 5 sitzt und von einem Antrieb 6 um seine Achse 20 in Drehung versetzbar ist. Der scheibenförmige Körper 4 hat auf seiner Oberseite eine Vertiefung in Form eines geraden Hohlkegels 7.

Am Deckel 3 ist über ein Lager 9 ein Kegel 8 gehalten, der mit Hilfe einer Einrichtung 22 in Richtung seiner Achse 21 verschiebbar und federnd gelagert ist.

Welle und Antrieb 11 des Kegels 8 sind mit einer oberhalb des Deckels 3 befindlichen Traverse 10 verbunden, deren abgewinkeltes Ende sich in eine am Gehäuse 1 befestigte Stütze 13 erstreckt, an dieser Stütze 13 in einem Schwenklager 12 gelagert ist und in einen _{E}instellbock 15 ragt, der ein Stellglied 14 für das Fixieren der Einstellposition der Traverse 10 aufweist und damit des Winkels, unter dem die Achse 21 des Kegels 8 zur Achse 20 des scheibenförmigen Körpers 4 geneigt ist. Abhängig von dieser Einstellung läßt sich zwischen der Mantelfläche 19 des oberen Kegels 8 und der Mantelfläche des Hohlkegels 7 im unteren scheibenförmigen Körper 4 ein Zerkleinerungsbereich 18 einstellen, dessen Mantellinien im Achsschnitt zueinander parallel liegen, was in etwa bei der Anordnung nach Fig. 1 der Fall ist, wo der Schnittpunkt der Achsen 20 und 21 in der Spitze des Kegels 8 liegt, oder einen spitzen Winkel miteinander bilden, wie dies aus den Fig. 3 und 4 zu ersehen ist. Dabei liegt die Spitze dieses spitzen Winkels bei der Anordnung nach Fig. 3 in der Schnittebene der Basen des Kegels 8 und des Hohlkegels 7, wobei sich die Achsen 20 und 21 in der Spitze des Hohlkegels schneiden. Bei der Anordnung nach Fig. 4 liegt die Spitze des spitzen Winkels zwischen den Mantellinien des Kegels 8 und des Hohlkegels 7 im Bereich der beiden Spitzen des Kegels 8 und des Hohlkegels 7, deren Achsen 21 und 20 sich in den nahezu ineinanderfallenden Spitzen schneiden.

Wie aus Fig. 2 zu ersehen ist, ist in dem Gehäuse 2 an der Oberseite ein Einlaß 16 für das zu zerkleinernde Gut und auf der gegenüberliegenden Seite im unteren Bereich ein Auslaß 17 für das zerkleinerte Gut vorgesehen.

Das durch den Einlaß 16 in die Vorrichtung eingebrachte zu zerkleinernde harte Gut gelangt in den Zerkleinerungsbereich 18 zwischen der Mantelfläche 19 des oberen Kegels 8 und der Mantelfläche des Hohlkegels 7 in dem scheibenförmigen Körper 4, die sich beide in der gleichen Richtung drehen. Das Gut wird in dem Zerkleinerungsbereich 18 gebrochen und gemahlen und verläßt die Vorrichtung durch den Auslaß 17.

## Patentansprüche

1. Vorrichtung zum Zerkleinern von hartem Gut mit einem unteren scheibenförmigen Körper (4), der durch einen Antrieb (6) um eine vertikale Achse (20) drehbar ist, mit einem oberen geraden Kegel (8), dessen Spitze dem scheibenförmigen Körper (4) zugewandt ist und dessen Achse (21) zur Achse (20) des scheibenförmigen Körpers (4) unter Bildung eines Zerkleinerungsbereichs (18) zwischen der Oberfläche (7) des scheibenförmigen Körpers (4) und seiner Kegelfläche (19) geneigt ist, mit einem Antrieb (11) zum Drehen des oberen Kegels (8) in der Drehrichtung des unteren scheibenförmigen Körpers (4), mit einer Einrichtung (22) zum Verschieben des oberen Kegels (8) längs seiner Achse (21) und mit einem den oberen Kegel (8) und den unteren scheibenförmigen Körper (4) umschließenden Gehäuse (2, 3), in welchem ein Einlaß (16) für das zu zerkleinernde Gut auf der Oberseite und ein Auslaß (17) für das zerkleinerte Gut auf der Unterseite vorgesehen ist, dadurch gekennzeichnet, daß in der Oberfläche des scheibenförmigen Körpers (4) eine Vertiefung in Form eines geraden Hohlkegels (7) ausgebildet ist, dessen im Achsschnitt liegender Kegelwinkel sich von dem des oberen Kegels (4) unterscheidet.

2. Vorrichtung nach Anspruch 1, dadurch gekennzeichnet, daß der Kegelwinkel des Hohlkegels (7) größer ist als der des oberen Kegels (4).

3. Vorrichtung nach Anspruch 1 oder 2, gekennzeichnet durch eine mit dem oberen Kegel (8) verbundene Einrichtung (10, 12, 13, 14, 15) zum Einstellen des Neigungswinkels seiner Achse (21) zu der vertikalen Achse (20) des scheibenförmigen Körpers (4) mit der Vertiefung in Form eines Hohlkegels (7).
